# EUROPÄISCHE PATENTSCHRIFT

(11) **EP 0 078 893 B1**
(45) Veröffentlichungstag und Bekanntmachung des Hinweises auf die Patenterteilung: **15.04.1987**
(21) Anmeldenummer: 82107534.8
(22) Anmeldetag: 18.08.1982
(51) Int. Cl.: F42B 13/02, F42B 15/033

(54) **Gesteuertes Geschoss**
Steerable projectile
Projectile guidé

(30) Priorität: 10.11.1981 DE 3144532
(43) Veröffentlichungstag der Anmeldung: 18.05.1983
(73) Patentinhaber: Rheinmetall GmbH, 40880 Ratingen (DE)
(72) Erfinder: Moll, Manfred, Dipl.-Ing., D-4000 Düsseldorf (DE)
(74) Vertreter: Behrens, Ralf Holger (DE)

## Beschreibung

Die Erfindung betrifft ein flügelstabilisiertes Geschoß mit einem autonomen Lenksystem nach dem Oberbegriff des Patentanspruchs 1.

Ein derartiges Lenksystem ist aus der GB-A-978029 bekannt, das jedoch nur bei Raketen und Raumfahrzeugen einsetzbar ist. Bei diesem Lenksystem werden zur Steuerung zweier senkrecht zur Flugachse angeordneter Steuerdüsen 137, 138 Generatorgase verwendet, dern in axialer Richtung angeordnete Schließorgane über eine komplizierte, raumaufwendige und belastungsempfindliche Ventilanordnung steuerbar sind. Zur Steuerung der jeweiligen Düse werden in einem Steuerblock gemäß Figur 2, eine schwenkbewegliche Wippe 140 und ein Blasebalg 136 benutzt, deren Einsatz für den Start einer Rakete bei einer Beschleunigung von 500 m/sec^{l} ausreichend sein kann, jedoch für Anfangsbeschleunigungen im Bereich zwischen 300.000 m/ sec² und 1.000.000 m/sec², wie sie beim Durchlauf eines Geschosses in einer Rohrwaffe auftreten, nicht geeignet ist. Durch die ebenfalls daraus resultierenden großen Massenträgheitskräfte würde beispielsweise ein zur Steuerung vorgesehener Blasebalg 136 sofort zerstört und die Wippe deformiert werden. Ein weiterer Nachteil dieses Lenksystems ist, daß zur Steuerung der Düsen eine dauernde oszillierende Nachregelung erforderlich ist, wodurch bei gleichzeitigem Ausströmen des Gases durch die zwei Austrittsdüsen des Steuerblocks nur ein Teil der Energie als Steuerimpuls wirksam werden kann.

Aus der US-A-3,091,084 ist ein weiteres Lenksystem für eine Rakete bekannt, bei dem zwei gegenüberliegende Steuerdüsen durch jeweils ein Ventilblock gesteuert werden. Bei einem Geradeausflug müssen zur Generatorgasabfuhr beide Ventile geöffnet sein, wobei durch den dauernden radialen Gasaustritt die Flugeigenschaften beeinträchtigt werden können. Die Auf-und Zusteuerung des als Kolben ausgebildeten Schließorgans erfolgt durch Be- und Entlastung der der Sitzfläche des Kolbens abgewandten Fläche mit heißen Generatorgasen, wobei die Be-und Entlastung durch ein elektrisch gesteuertes Magnetventil erfolgt, deren Funktion jedoch durch die Wärmeleitung der heißen Gase innerhalb des Steuerblocks gestört werden kann. Das Schließorgan und das Magnetventil sind gemäß Fig. 4 quer zur Geschoßrichtung im Steuerblock angeordnet, so daß ein Einsatz einer derartigen Anordnung zur Lenkung eines Geschosses mit hohen Anfangsbeschleunigungen nicht geeignet ist.

Ein weiteres Lenksystem mit einem quer zur Flugrichtung in einem Steuerblock angeordneten und elektromagnetisch steuerbaren Schließorgan einer Steuerdüse ist aus der US-A-3,069,846 bekannt. Durch die querliegende Anordnung ist dieses Lenksystem ebenfalls nicht zur Lenkung eines eine hohe Anfangsbeschleunigung aufweisenden Geschosses, sondern beispielsweise nur zur Steuerung einer Rakete oder eines Raumfahrzeuges geeignet. Für das Lenksystem ist ein raumaufwendiger Behälter zur Speicherung von Druckgas notwendig. Desweiteren sind Mittel für eine momentfreie Generatorgasabfuhr beim Geradeausflug nicht vorgesehen, so daß weitere Gründe vorliegen, wodurch der Einsatz dieses Lenksystems in einem mit Generatorgas steuerbaren Geschoß nicht möglich ist.

Aus der US-A-3,599,899 ist ein weiterer Steuerblock für eine Raketenlenkung bekannt, dessen unter 45° nach hinten aus dem Raketenrumpf ragende drei Steuerdüsen von jeweiligen schräg nach vorn gerichteten Schließorganen der den Düsen zugeordneten Ventil 38 gesteuert werden, die in Abhängigkeit von einem zentral angeordneten Steuermechanismus direkt gemeinsam auf und zu bzw. individuell gesteuert werden. Für den Schließvorgang der Düsen ist ein mit drei Schrägflächen 44 versehenes Steuerelement 46 durch einen separaten mechanischen Antrieb 52 derartig axial verschiebbar, daß aufgrund der Schrägflächen 44 während des Hubes des Steuerelementes 46 die Schließorgane der Ventile 38 geschlossen werden und ein Kanal 36 durch ein weiteres axial angeordnetes Ventil 38a zur Zündung eines weiteren Antriebmotores geöffnet wird. Das Steuerelement 46 ist darüberhinaus am Antrieb 52 kardanisch aufgehängt, so daß es durch drei separate Antriebseinheiten 48 seitliche zur individuellen Steuerung der jeweiligen Düsenöffnung verschwenkt werden kann. Auch diese Lenksystem würde den aus den vorbeschriebenen hohen Anfangsbeschleunigungen eines aus einem Waffenrohr verschießbaren Geschosses resultierenden Anforderungen nicht gerecht werden, weil beispielsweise das Kardangelenk beim Rohrdurchlauf bereits deformiert würde oder die schrägliegenden Schließorgane der Ventile 38 blockieren würden. Ein weiterer Nachteil dieses Systems ist, daß eine automatische Beeinflussung des zentralen Steuerorgans durch die Schließorgane der seitlichen Steuerdüsen, aufgrund der separaten Antriebsweise des zentralen Antriebes 52, nicht erfolgen kann.

Aufgabe der Erfindung ist es, bei einem Geschoß der eingangs angegebenen Art, die Querschubsteuerung so auszubilden, daß die Abgabe von Schubimpulsen aus Steuerdüsen gezielt, unabhängig voneinander und oszillationsfrei unter gleichzeitiger Vermeidung eines Überdruckes im Antriebssystem der Querschubsteuerung erfolgen kann. Dabei soll gleichzeitig eine raum- und gewichtsparende, jedoch robuste Bauweise, die den hohen Belastungen beim Abschuß aus einem Waffenrohr stand hält, erzielt werden.

Gelöst wird diese Aufgabe durch die im Kennzeichen des Anspruchs 1 angegebene Erfindung.

Die Erfindung ermöglicht in der Flugenphase, bei konstanter Abführung des zum Steuern verwendeten Generatorgases, vorteilhafterweise eine voneinander unabhängige einzelne Ansteuerung der taktweise nacheinander erfolgenden Steuerimpulse, die zur Verfügung stehende Schubmenge zur Steuerung verwandt werden kann, und Magnetventile kurzzeitig den Steuerbefehl zur Weitergabe an die koaxial liegenden Schließorgane umformen, jedoch bei geschlossenen koaxialliegenden Schließorganen eine direkte Umsteuerung des Generatorgases auf ein zentral angeordnetes Schließorgan automatisch erfolgt.

Vorteilhafte Ausgestaltungen und Weiterbildungen der Erfindung gehen aus den Unteransprüchen hervor.

Gemäß einer Besonderheit der Erfindung sind die axial und koaxial angeordneten Schließorgane derartig axialbeweglich angeordnet, daß ihre beim Abschuß aus einem Waffenrohr entstehenden Massenträgheitskräfte von den in Flugrichtung angeordneten Sitzflächen der Zylindereinsätze ohne Beeinträchtigung aufgenommen werden können.

Nach einer bevorzugten Ausführungsform wird ein koaxial angeordnetes Schließorgan von einem kurzzeitig reagierenden durch einen Elektromagneten betätigtes Wegeventil mittels Kaltluft geschlossen, wodurch über den Kaltlufttransport und der dadurch erzielten Wärmeabführ die Standfestigkeit des Dichtelementes am Mantel des Schließorganes vergrößert wird.

Des weiteren ist bei geschlossenem Schließorgan der Steuerdüse eine direkte Aufsteuerung des zentralliegenden Schließorgans vorgesehen, wodurch es ermöglicht wird, daß der Impuls aus dem abströmenden Generatorgas momentenfrei abgegeben werden kann. Bei dieser Anordungsweise wird durch die in abgewandter Flugrichtung stirnseitig angeordneten Anschlüsse der Generatorgaszu- und Generatorgasabführleitung eine widerstandfähige, raum- und gewichtsparende Bauart erzielt, die sehr beschleunigungsfest ist.

Entsprechend einer weiteren Besonderheit der Erfindung ist es bei kleinen Geschoßdurchmessern oder aus Gründen besonders hoher Fluggeschwindigkeit oder kurzer Flugdauer vorteilhaft, daß bei rollenden flügelstabilisierten Geschossen nur eine Schubdüse und ein koaxial angeordnetes Schließorgan für die Flugkorrektur eingesetzt wird, während bei lagestabilisierten Geschossen, je nach den durch die Baugröße bestimmten räumlichen Möglichkeiten und durch den Aufwand begrenzt, Schubdüsen mit jeweils koaxial angeordneten Schließorganen in unterschiedlicher Anzahl angeordnet werden können.

Die Erfindung wird nachstehend anhand der, in den Zeichnungen unter weitgehendem Verzicht auf erfindungsunwesentliche Einzelheiten dargestellten bevorzugten Ausführungbeispiele, des näheren erläutert. Es zeigt:
Figur 1 eine Seitenansicht eines flügelstabilisierten Geschosses, wobei die Querschubsteuerung nach der Erfindung im Schnitt dargestellt ist,
Figur 2 eine schematische Schnittdarstellung einer Querschubsteuerung mit einer Steuerdüse,
Figur 3 eine schematische Schnittdarstellung entlang der Fläche 3-3 in Figur 4 einer Querschubsteuerung mit vier koaxial angeordneten Steuerorganen, die druckluftbeaufschlagt geschlossen sind,
Figur 4 die Anordnung der Generatorgasein-und Austrittsöffnungen, sowie die Anordnung der Steuerdüsen in der Querschubsteuerung, gesehen in Richtung A der Figur 3,
Figur 5 die Anordnung der elektromagnetisch gesteuerten Wegeventile in der Querschubsteuerung, gesehen in Richtung B der Figur 3,
Figur 6 eine schematische Schnittdarstellung einer Querschubsteuerung mit 4 koaxial angeordneten Steuerorganen, die jedoch abweichend von Figur 3 direkt über Stößel elektromagnetisch gesteuert werden.

In Figur 1 weist ein flügelstabilisiertes Geschoß 40 eine Querschubsteuerung mit einem Steuerblock 1 auf. Durch die im Steuerblock 1 befindlichen Schließorgane 2 ist das Geschoß in der Lage einen vom Gasgenerator 42 erzeugten Gasstrom derartig über Steuerdüsen 8 aus dem Geschoß austreten zu lassen, daß mit dem Schubimpuls F ein von dem in der Geschoßspitze 41 befindlichem Suchkopf ausgehender richtungsweisender elektrischer Steuerbefehl sich flugkorrigierend auswirkt. Zur Umformung des Steuersignals sind Signalumformer 6 vorgesehen, die das Steuersignal in Eingang 25 aufnehmen und die Entsperrung des Schließorgans 2 ermöglichen. Der Steuerblock 1 ist derartig im Geschoß 40 angeordnet, daß die Richtung 43 des Gasstromes in das geöffnete Schließorgan 2 in Flugrichtung 39 erfolgt, nachdem der anstehende Druck des Generatorgases das entlastete Schließorgan 2 axial in Flugrichtung geöffnet und die Strömungsenergie fixiert hat.

Figur 2 zeigt in einer vergrößerten Darstellung den Steuerblock 1 mit nur einem auf einem zur Geschoßlängsachse koaxial liegenden Kreis (Fig. 4, Position 48) angeordneten Schließorgan 2 in geöffneter Position 9. In Position 9 besteht Verbindung zwischen der Generatorgaszuführleitung 7 der Steuerdüse 8 und über die Steuerleitung 10 auch mit dem Hubraum 15, des axial angeordneten Schließorganes 11. Das Schließorgan 2 stellt dabei einen Differentialkolben dar, der auf seiner Stirnseite 3 über eine Steuerleitung 4 von einem Signalumformer 6 mit vorteilhaft als Druckmittel 51 und Kühlmittel einsetzbarer Kaltluft beaufschlagbar ist. Sein der Generatorgaszuführleitung 7 zugewandtes axiales Ende ist als Dichtfläche 16 der Sitzfläche 18 des Zylindereinsatzes 20 angepaßt und befindet sich in geöffneter Position 9 mit dem Mantel seiner kleinen Differentialfläche in der Führung 45 des Zylindereinsatzes. Die radial zum Außenmantel des Steuerblocks 1 weisendeSteuerdüse 8 weist mit der Generatorgaszuführleitung 7 und 13, sowie der Generatorgasablaßleitung derartige groß dimensionierte Kreisquerschnitte auf, daß ein konstanter Druck im Gasgenerator 42 gewährleistet bleibt. Der Druck der ausströmenden Generatorgase ist so bemessen, daß über die Steuerleitung 10 die Fläche 12, während der Steuerimpulsabgabe, druckbeaufschlagt wird und das zentral angeordnete Schließorgan 11 sich in Sperrstellung befindet. Bei geschlossenem Schließorgan 2 ist über eine Drosselöffnung 24 eine Druckentlastung und Austausch des Hubraumes 15 durch momentenfreies Ausströmen über Leitungen 36 möglich, wobei eine Verbindung dieser Leitungen 36 über die Schließorgane 2 zur Außenseite des Steuerblocks 1 besteht, und über die gleichen Leitungen 36 auch beim Schließvorgang des durch den Kolbenansatz 27 gebildeten Hubvolumens ableitbar ist.

Durch die Öffnung des Schließorganes 11 wird ein gleichmäßiges Abströmen der Generatorgase über die Abführleitung 14 ermöglicht. Diese Anordnung gestattet es, den Gasstromimpuls momentenfrei abzuführe. Zur Abdichtung gegenüber dem heißen Generatorgas sind Dichtungen 35, 37 vorgesehen deren Schleppvolumen durch die Leitungen 38 drucklos abführbar ist.

Schließorgan 11 weist auch die Form eines Differential zylinders auf, wobei in gelschlossener Stellung die vom Generatorgas auf die druckbeaufschlagte Stirnfläche innerhalb der Dichtfläche 17 übertragene Kraft nicht in der Lage ist, das Schließorgan gegen die Kraft der druckbeaufschlagten Fläche 12 zu öffnen.

Bei nur einem Schließorgan 2 sind im Steuerblock 1 entsprechend Figur 2 auch nur eine Zufuhrleitung 30 und eine Auslaßleitung 31 für die Druckmittelsteuerung vorgesehen. Als Massenausgleich ist der auf der entgegengestzt des Schließkörpers 2 radial liegenden Seite befindliche Raum des Steuerblocks 1 für weitere Steuermittel des Geschosses verwendbar.

In Figur 3 ist ein Steuerblock 1 mit einer Mehrfachanordnung koaxial angeordneter Schließorgane 2 dargestellt. Jedem Schließorgan 2 sind elektromagnetisch gesteuerte Wegeventile 61 zugeordnet, die in geöffneter Stellung 46 den Durchgang der als Druckmittel 51 eingesetzten Kaltluft von den Zuführleitung 30 über die Steuerleitung 4 zur Druckbeaufschlagung der Fläche 3 des Schließorganes 2 ermöglichen, um die Sperrstellung der Schließorgane 2 herzustellen. Durch diese Sperrstellung der Schließorgane 2 ist die Generatorgasbeaufschlagung über die Steuerleitung 10 auf die Fläche 12 des zentral angeordneten Schließorganes 11 unterbunden, so daß ein Druckabbau über die Drosselöffnung 24 und Leitung 36 erfolgen kann, wodurch das Schließorgan 11 durch den anstehenden Generatorgasdruck in der Zuführleitung 13 geöffnet wird und das Generatorgas, unter Vermeidung eines unzulässigen Überdruckes, über die Abführleitung 14 abgeführt wird. Damit dieses Schließorgan 11 bei Abgabe eines Steuerimpulses, einer beliebigen Steuerdüse 8, die Gasabfuhr unterbricht, besteht von jedem geöffneten Schließorgan 2 über Steuerleitung 10 eine Verbindung zur Fläche 12, durch deren Druckbeaufschlagung der axiale Schließvorgang des Schließorganes 11 erfolgt.

Dadurch wird gewähleistet, daß nacheinander jedes koaxial angeordnete Schließorgan 2 zur Abgabe radial zur Steuerblockachse 33 gerichteter geschoßbahnkorrigierender Steuerimpulse, angeregt durch elektrimagnetische Signalumformung, die im Bereich von Millisekunden erfolgt, ____in der Lage ist.

Vorteilhaft zeichnet sich diese Steuerung bei einem Defekt oder Stromausfall dadurch aus, daß das Geschoß ohne Flugkorrekturweiterfliegt, weil die Druckluftbeaufschlagung auf die Fläche 3 der Schließorgane 2 bei geöffneten Wegeventilen 61, erhalten bleibt und das Generatorgas über das zentrale Schließorgan abströmen kann.

Figur 4 zeigt beispielsweise die Anordnung von 4 auf einem koaxial liegenden Kreis 48 angeordneten Schließorganen 2 mit Steuerdüsen 8, Generatorgaszuführleitung 7 und axial angeordnetem Schließorgan 11 mit Generatorgaszuführleitung 13 und Abführleitung 14, sowie den Verlauf der Steuereitung 10 im Steuerblock 1.

Figur 5 zeigt die Anordnung beispielsweise von vier Signalumformern 6, wobei die zu den Wegeventilen 61 gehende Druckluftzuführleitung 30 und die Druckluftauslaßleitung 31 im Steuerblock 1 dargestellt sind.

In einer weiteren Ausführungsvariante zeigt Figur 6, im Gegensatz zur Figur 3, eine elektromagnetisch über Stößel 52 direkt betätigte Aufsteuerung der Schließorgane 2 in Mehrfachanordnung. Diese Ausführung zeichnet sich durch einen sehr geringen Raumbedarf aus, wobei die gleiche Anordnung der Schließorgane 2, 11 wie in den Figuren 2, 3 zugrunde gelegt wird. Das Schließorgan ist auch als Zylinder ohne Zylinderansatz 20 ausführbar, jedoch in der Zeichnung nicht dargestellt. Das von der Fläche 3 während des Hubes des Schließorganes 2 bewegte Luftvolumen wird durch die Leitung 47 angesaugt und ausgestoßen.

In der Beschreibung der Querschubsteuerung wird vorteilhaft verdeutlicht, daß im Gegensatz zu oszillierenden Steuerungen, unter Vermeidung von Verlusten durch Nebenströme, durch den vollen Hub der koaxial angeordneten Schließorgane gleich starke Steuerimpulse entstehen, wie sie zur Flugkorrektur von flügelstabilisierten Geschossen, benötigt werden.

Ferner verdeutlicht die Beschreibung, daß die in den Kennzeichen der dem Anspruch 1 folgenden Ansprüchen angegebenen Lehren mit einfachen Mitteln zu realisieren sind, wobei sich die jeweilige Steuerungsart-elektromagnetisch pneumatisch oder elektromagnetisch mechanisch-unkompliziert, störungsunanfällig und in der Praxis als widerstandsfähig erweist.

## Patentansprüche

1. Flügelstabilisiertes Geschoß mit einem autonomen Lenksystem, mit einer Querschubsteuerung, die einen Gasgenerator und einen Steuerblock (1) mit senkrecht zur Flugrichtung schuberzeugenden Steuerdüsen (8) umfaßt, wobei innerhalb des Steuerblocks (1) mindestens ein erstes axial bewegliches Schließorgan (2) auf einem zur Geschoßlängsachse koaxial liegenden Kreis angeordnet ist und über einen Signalträger mit einem Signalumformer (6) verbunden ist, wobei ein vom Lenksystem eingegebenes Steuersignal einem Eingang des Signalumformers (6) eingebbar ist und die Öffnung einer Generatorgaszuführleitung (7) zu einer Steuerdüse (8) von einem Schließorgan (11) herstellbar und steuerbar ist, dadurch gekennzeichnet, daß das weitere axial bewegliche Schließorgan (11) zentral im Steuerblock 1 angeordnet ist und mit der Generatorgaszuführleitung (13), einer Generatorgasabführleitung (14) sowie über eine Steuerleitung (10) mit wenigstens einem der auf dem koaxial liegenden Kreis angeordneten Schließorgane (2) derartig in Wirkverbindung steht, daß in einer geöffneten Position (9) des Schließorganes (2) durch das Generatorgas das Schließorgan (11) auf einer Fläche (12) druck beaufschlagbar und soweit axial verschiebbar ist, daß die zentrale Generatorgaszuführleitung (13) von der Generatorgasabführleitung (14) abgesperrt ist, und in einer geschlossenen Position des Schließorganes (2) über eine Drosselöffnung (24) der Hubraum (15) des Schließorganes (11) druckentlastbar ist, das Schließorgan (11) unter dem anstehenden Druck der Generatorgaszuführleitung (13) axial entsperrbar und das Generatorgas über die Generatorgasabführleitung (14) abführbar ist.

2. Geschoß nach Anspruch 1, dadurch gekennzeichnet, daß die Schließorgane (2, 11) als Differentialkolben mit einem an die Fläche (3, 12) angrenzenden Mantel (21, 28) als Führungsfläche eines schulterartigen Kolbenansatzes (27, 34) und mit einer am Ende des im Durchmesser reduzierten Bereiches angeordneten Dichtfläche (16, 17) ausgebildet sind, wobei im Mantel (21) eine Dichtung (22) eingelagert ist und der Kolbenansatz (34) eine als Drossel wirkende Verbindung der Flächen (12) und (29) enthält.

3. Geschoß nach einem der Ansprüche 1 und 2, dadurch gekennzeichnet, daß die Sitzfläche (18, 19) eines Zylindereinsatzes (20, 26) axial in Flugrichtung (39) angeordnet ist, so daß von der Dichtfläche (16, 17) Massenträgheitskräfte der Schließorgane (2, 11) während der hohen Startbeschleunigung aufnehmbar sind.

4. Geschoß nach einem der Ansprüche 1 bis 3, dadurch gekennzeichnet, daß die Fläche (3) des ersten Schließorganes (2) von einem zugehörigen Signalumformer (6) durch ein den Signalträger bildendes Druckmittel (51) durckbeaufschlag- und druckentlastbar ist.

5. Geschoß nach einem der Ansprüche 1 bis 4, dadurch gekennzeichnet, daß das Druckmittel (51) Kaltluft ist.

6. Geschoß nach einem der Ansprüche 1 bis 5, dadurch gekennzeichnet, daß das erste Schließorgan (2) von einem zugehörigen Signalumformer (6) durch einen den Signalträger bildenden Stößel (52) durckbeaufschlag- und druckentlastbar ist.

7. Geschoß nach einem der Ansprüche 1 bis 6, dadurch gekennzeichnet, daß der Signalumformer (6) ein durch Elektromagneten betätigtes mit Rückholfeder ausgerüstetes Wegeventil (61) ist, wobei ohne elektrisches Steuersignal die Verbindung zwischen Zuführleitung (30) und ersten Schließorgan (2) geöffnet und bei abgegebenem Steuersignal geschlossen ist und bei abgegebenem Steuersignal die Verbindung zwischen Schließorgan (2) und Auslaßleitung (31) geöffnet ist.

8. Geschoß nach Anspruch 1 bis 7, dadurch gekennzeichnet, daß der Signalumformer (6) ein durch Elektromagneten betätigtes mit Rückholfeder ausgerüstetes Schaltorgan (62) ist, wobei ohne elektrischen Steuerimpuls das erste Schließorgan (2) durch einen direkt gesteuerten Stößel (52) geschlossen und bei abgegebenem Steuersignal geöffnet ist.

9. Geschoß nach einem der Ansprüche 1 bis 8, dadurch gekennzeichnet, daß der Querschnitt der Steuerdüse (8), der Generatorgaszuführleitung (7, 13) und Generatorgasabführleitung (14) kreisförmig ausgeführt ist, wobei die Durchmesser so abgestimmt sind, daß der Druck im Gasgenerator konstant ist.

10. Geschoß nach einem der Ansprüche 1 bis 9, dadurch gekennzeichnet, daß die Steuerdüse (8), ausgehend von der koaxialliegenden geöffneten Generatorgaszuführleitung (7) radial zur Steuerblockachse (33) bis zum Mantel (32) des Steuerblocks (1) nach außen verlaufend, angeordnet ist.

11. Geschoß nach einem der Ansprüche 1 bis 10, dadurch gekennzeichnet, daß das Hubvolumen, gebildet von der Differentialfläche des Kolbenansatzes (27, 34) während des Hubes der Schließorgane (2, 11) in dem Zylindereinsatz (20, 26) über die Leitung (36) drucklos zur Außenseite des Mantels (32) des Steuerblocks (1) abführbar ist.

12. Geschoß nach einem der Ansprüche 1 bis 11, dadurch gekennzeichnet, daß das Schleppvolumen, erzeugt durch die Durchlässigkeit der Dichtungen (35, 37) über die Leitung (38) drucklos zur Außenseite des Mantels (32) des Steuerblocks (1) abführbar ist.

13. Geschoß nach einem der Ansprüche 1 bis 12, dadurch gekennzeichnet, daß die Anschlüsse der Generatorgaszuführleitung (7, 13) und der Generatorgasabführleitung (14) in abgewandter Flugrichtung (39), stirnseitig im Steuerblock (1) angeordnet sind.

## Revendications

1. Projectile à stabilisation par ailettes comportant un système de guidage autonome, comportant une commande de poussée transversale comprenant un générateur de gaz et un bloc de commande (1) pourvu de tuyères de gouverne (8) produisant une poussée perpendiculairement à la direction de la trajectoire, un organe de fermeture (2) au moins, mobile axialement, étant, à l'intérieur du bloc de commande (1), placé sur un cercle centré sur l'axe longitudinal du projectile et étant relié pour un transmetteur de signaux à un convertisseur de signaux (6), un signal de commande introduit par le système de guidage pouvant être transmis à une entrée de convertisseur de signaux (6) et l'ouverture d'une conduite d'amenée de gaz générateur (7) à une tuyère de gouverne (8) pouvant être réalisée et commandée par un organe de fermeture (11), caractérisé en ce que l'autre organe de fermeture mobile axialement (11) est disposé centralement dans le bloc de commande (1) et coopère avec la conduite d'amenée du gaz de générateur (13), avec une conduite d'évacuation de gaz de générateur (14), ainsi que, par une conduite de commande (10), avec au moins l'un des organes de fermeture (2) disposés sur le cercle en position coaxiale de telle façon que, dans une position ouverte (9) de l'organe de fermeture (2), le gaz de générateur peut appliquer à l'organe de fermeture (11) une pression sur une surface (12) et le déplacer axialement jusqu'à ce que la conduite d'amenée centrale de gaz de générateur (13) soit coupée de la conduite d'évacuation de gaz de générateur (14), et dans une position de fermeture de l'organe de fermeture (2), la chambre de cylindre (15) délimitée par l'organe de fermeture (11) perde sa pression par une ouverture d'étranglement (24), l'organe de fermeture (11) puisse être débloquée axialement sous l'effet de la pression présente de la conduite d'amenée de gaz de générateur et le gaz de générateur puisse être évacué par la conduite d'évacuation de gaz de générateur (14).

2. Projectile selon la revendication 1, caractérisé en ce que les organes de fermeture (2, 11) sont conformés en pistons différentiels comportant une surface latérale (21, 28) contiguë à la surface (3,12) comme surface de guidage d'un gradin de piston en forme d'épaulement (27, 34) et une surface d'étanchéité (16, 17) placée à l'extrémité de la zone de diamètre réduit, un joint (22) étant inséré dans la surface latérale (21) et le gradin de piston (34) comprenant une liaison des surfaces (12) et (29) jouant le rôle d'étranglement.

3. Projectile selon l'une des revendications 1 et 2, caractérisé en ce que la surface d'appui (18, 19) d'une garniture de cylindre (20, 26) est disposée axialement dans la direction de la trajectoire (39), de sorte que la surface d'étanchéité (16, 17) peut absorber des forces d'inertie des organes de fermeture (2, 11) pendant l'accélération initiale élevée.

4. Projectile selon l'une des revendications 1 à 3, caractérisé en ce que la surface (3) du premier organe de fermeture (2) peut être sollicitée par la pression d'un fluide sous pression (51) constituant le transmetteur de signaux et en être déchargée par un convertisseur de signaux (6) correspondant.

5. Projectile selon l'une des revendications 1 à 4, caractérisé en ce que le fluide sous pression (51) est de l'air froid.

6. Projectile selon l'une des revendications 1 à 5, caractérisé en ce que le premier organe de fermeture (2) peut subir l'application de la pression d'un poussoir (52) constituant-le vecteur de signaux et en être déchargé, sous l'action d'un convertisseur de signaux (6) correspondant.

7. Projectile selon l'une des revendications 1 à 6, caractérisé en ce que le convertisseur de signaux (6) est un distributeur (61) actionné par des électroaimants, comportant un ressort de rappel, la liaison entre la conduite d'amenée (30) et le premier organe de fermeture (2) étant ouverte en l'absence de signal de commande électrique et fermée lorsqu'un signal de commande est délivré et la liaision entre l'organe de fermeture (2) et la conduite d'évacuation (31) étant ouverte lorsqu'un signal de commande est délivré.

8. Projectile selon l'une des revendications 1 à 7, caractérisé en ce que le convertisseur de signaux (6) est un organe de commutation (62) pourvu d'un ressort de rappel, actionné par électro-aimants, le premier organe de fermeture (2) étant fermé par un poussoir (52) commandé directement sans impulsion de commande électrique et ouvert lorsqu'un signal de commande est délivré.

9. Projectile selon l'une des revendications 1 à 8, caractérisé en ce que la section droite de la tuyère de gouverne (8), de la conduite d'amenée de gaz de générateur (7, 13) et de la conduite d'évacuation de gaz de générateur (14) est circulaire, le diamètre étant ajusté de façon que la pression dans le générateur de gaz soit constante.

10. Projectile selon l'une des revendications 1 à 9, caractérisé en ce que la tuyère de gouverne (8) est dirigée radialement par rapport à l'axe du bloc de commande (33) de la conduite d'amenée de gaz de générateur ouverte coaxiale (7) à la surface latérale (32) du bloc de commande (1) vers l'extérieur.

11. Projectile selon l'une des revendications 1 à 10, caractérisé en ce que le volume de la course formé par la surface différentielle du gradin de piston (27, 34) peut être évacué pendant la course des organes de fermeture (2, 11) dans la garniture de cylindre (20, 26), par l'intermédiaire de la conduite (36), sans pression vers l'extérieur de la surface latérale (32) du bloc de commande (1).

12. Projectile selon l'une des revendications 1 à 11, caractérisé en ce que le volume d'échappement dû par la perméabilité des joints (35, 37), peut être évacué sans pression, par l'intermédiaire de la conduite (38), à l'extérieur de la surface latérale (32) du bloc de commande (1).

13. Projectile selon l'une des revendications 1 à 12, caractérisé en ce que les raccords de la conduite d'amenée de gaz de générateur (7,13) et de la conduite d'évacuation de gaz de générateur (14) sont disposées dans le bloc de commande (1) frontalement à l'opposé du sens de propagation (39).

## Claims

1. Flight-stabilized projectile with an autonomous steering system, having a transverse control which comprises a gas generator and a control block (1) with control nozzles (8) generating a thrust perpendicular to the direction of flight, the interior of the control block (1) containing at least a first axially movable closing element (2) on a circle coaxial with the longitudinal axis of the projectile and connected through a signal carrier to a signal converter (6), and having a control signal fed in from the steering system which can be fed into an input of the signal converter (6), and the opening of a generator gas feed pipe (7) to a control nozzle (8) is effected and controlled by a closing element (11), characterized by the fact that the further axially movable closing element (11) is situated centrally in the control block (1) and is operatively connected with the generator gas feed pipe (13), with a generator gas discharge pipe (14) and also through a control line (10) with at least one of the closing elements (2) situated on the coaxial circle, in such a way that when the closing element (2) occupies an open position (9) the closing element (11) can be subjected to the generator gas on one surface (12) and displaced axially to such a distance that the central generator gas feed pipe (13) is shut off from the generator gas discharge pipe (14), while when the closing element (2) occupies a closed position the stroke volume (15) of the closing element (11) can be relieved of pressure by a throttle aperture (24), the closing element (11) axially released under the prevailing pressure of the generator gas feed pipe (13) and the generator gas discharged through the generator gas discharge line (14).

2. Projectile in accordance with Claim 1, characterized by the fact that the closing elements (2, 11) are constructed as differential pistons with a casing (21, 28) adjacent to the surface (3, 12) and forming a guide surface of a shoulder-type piston attachment (27, 34) and with a sealing surface (16, 17) situated at the end of the zone of reduced diameter, a seal (22) being embedded in the casing (21) and the piston attachment (34) containing a connection between the surfaces (12 and 29) which acts as a throttle.

3. Projectile in accordance with any one of Claims 1 and 2, characterized by the fact that the seating surface (18, 19) of a cylinder liner (20, 26) is positioned axially in the direction of flight (39) so that the sealing surface (16, 17) can absorb mass forces of inertia of the closing elements (2, 11) during the high starting acceleration.

4. Projectile in accordance with any one of Claims 1 to-3, characterized by the fact that the surface (3) of the first closing element (2) can be subjected to and relieved of pressure by an associated signal converter (6) through a pressure medium forming the signal carrier.

5. Projectile in accordance with any one of Claims 1 to 4, characterized by the fact that the pressure medium (51) comprises cold air.

6. Projectile in accordance with any one of Claims 1 to 5, characterized by the fact that the first closing device (2) can be subjected to and relieved of pressure by an associated signal converter (6) through a push rod (52) forming the signal carrier.

7. Projectile in accordance with any one of Claims 1 to 6, characterized by the fact that the signal converter (6) comprises a poppet valve (61) operated by an electro-magnet and equipped with a restoring spring, the connection between the feed line (30) and the first closing element (2) being open in the absence of an electrical control signal and closed when a control signal has been emitted, the connection between the closing element (2) and the outlet pipe (31) being open when a control signal has been emitted.

8. Projectile in accordance with any one of Claims 1 to 7, characterized by the fact that the signal converter (6) comprises a control device (62) operated by an electro-magnet, the first closing element (2) being closed by a directly controlled push rod in the absence of an electrical control pulse and open when a control signal has been emitted.

9. Projectile in accordance with any one of Claims 1 to 8, characterized by the fact that the cross section of the control nozzle (8) of the generator gas feed pipe (7, 13) and of the generator gas discharge pipe (14) is made circular, the diameters being adapted to one another in such a way that the pressure in the gas generator is constant.

10. Projectile in accordance with any one of Claims 1 to 9, characterized by the fact that the control nozzle (8) is arranged to take a radially outward course from the coaxially situated opened generator gas feed pipe (7) to the axis (33) of the control block, as far as the casing (32) of the control block (1).

11. Projectile in accordance with any one of Claims 1 to 10, characterized by the fact that the stroke volume formed by the differential area of the piston attachment (27, 34) during the stroke of the closing elements (2, 11) in the cylinder liner (20, 26) can be discharged, under pressure, to the exterior of the casing (32) of the control block (1).

12. Projectile in accordance with any one of Claims 1 to 11, characterized by the fact that the drag volume generated by the permeability of the seals (35, 37) can be discharged via the pipe (38), without pressure to the exterior of the casing (32) of the control block (1).

13. Projectile in accordance with any one of Claims 1 to 12, characterized by the fact that the connections of the generator gas feed pipe (7, 13) and of the generator gas discharge pipe (14) are situated in the end face of the control block (1) in the reverse direction to flight.
